# EUROPÄISCHE PATENTSCHRIFT

(11) **EP 0 678 645 B1**
(45) Veröffentlichungstag und Bekanntmachung des Hinweises auf die Patenterteilung: **22.01.1997**
(21) Anmeldenummer: 95100668.3
(22) Anmeldetag: 19.01.1995
(51) Int. Cl.: E06B 3/68, E06B 3/58, E06B 3/96

(54) **Element zur Fixierung von mindestens zwei Glasscheiben in einem Rahmen oder in einem Lichtausschnitt einer Türfüllung**
Element for fixing at least two glass panes in a frame or in a cutout of a door panel
Elément pour fixer au moins deux plaques de verre dans un cadre ou dans une découpure d'un panneau de porte

(30) Priorität: 21.04.1994 DE 9406656 U
(43) Veröffentlichungstag der Anmeldung: 25.10.1995
(73) Patentinhaber: Kuhn, Günther, D-34396 Liebenau (DE)
(72) Erfinder: Kuhn, Günther, D-34396 Liebenau (DE)
(74) Vertreter: Walther, Robert, Dipl.-Ing.

(56) Entgegenhaltungen:
- EP-A- 0 546 800
- DE-A- 2 005 498
- DE-U- 8 435 927
- DE-U- 9 315 923

## Beschreibung

Die Erfindung betrifft ein Element zur Fixierung von mindestens zwei Glasscheiben in einem Rahmen oder in einem Lichtausschnitt einer Türfüllung, wobei im Bereich des Fixierelementes die Profilleiste eines Ornamentrahmens geführt ist.

Türfüllungen sind bekannt; Türfüllungen werden als gesonderte Einheit in einen Rahmen eingebaut, um dann als Haustüranlage in die entsprechenden Öffnungen des Hauses eingebaut zu werden. Türfüllungen selbst besitzen Ornamente in Form von aufgesetzten Leisten oder auch in Form von Lichtausschnitten, die nicht nur als Ornament, sondern darüberhinaus auch der Beleuchtung des Raumes dienen. Die Lichtausschnitte können je nach Wahl des Ornaments die unterschiedlichsten Formen aufweisen. So sind insbesondere auch Lichtausschnitt bekannt, bei denen mehrere Glasscheiben aufeinanderzulaufen, wobei die Stoßstellen der Glasscheiben durch Profilleisten des Ornamentrahmens überdeckt sind.

Aus dem Stand der Technik ist bekannt, daß zur Fixierung zweier oder mehrerer Glasscheiben im Bereich eines Eckpunktes, in den Raum zwischen den Glasscheiben einerseits und den Raum zwischen Glasscheiben und Profilleisten des Oranmentrahmens andererseits, erhebliche Mengen an Silikon eingespritzt werden müssen, um eben die Scheiben in einer bestimmten Lage zueinander und zum Ornamentrahmen zu halten. Nachteilig hieran ist der erhebliche Montageaufwand, da u.a. die Glasscheiben in der gewünschten Position relativ zueinander bzw. zu dem Ornamentrahmen solange gehalten werden müssen, bis sich die eingespritzte Silikonmasse halbwegs verfestigt hat. Ein weiterer Nachteil, der noch viel gravierender ist, besteht darin, daß bei einer zerstörten Scheibe, diese nur unter erheblichem Aufwand zu ersetzten ist, da die Klebwirkung des silikons in bezug auf die Glasscheibe, insbesondere jedoch in bezug auf die Profilleiste, erheblich ist.

Aus der DE-OS 2 005 498 ist eine Vorrichtung der eingangs genannten Art bekannt. Hierbei ist ein Rahmen für einen Lichtausschnitt einer Tür oder eines Fenster vorgesehen, wobei der Rahmen seitlich verlaufende Schlitze zur Aufnahme des Fensterglases der Füllung aufweist. Nachteilig hierbei ist, daß bei einer derartigen Konstruktion zur Fixierung eines Teils einer Füllung in einem Ausschnitt einer Tür oder eines Fensters der Rahmen überaus genau gefertigt werden muß, da ansonsten das Glas oder die Füllung nicht ordnungsgemäß in dem Rahmen gehalten werden kann. Stimmt die Größe des Rahmens und insbesondere die seitliche Erstreckung der Nuten nicht mit der Größe der aufzunehmenden Füllung beziehungsweise einer aufzunehmenden Glasscheibe überein, dann liegt gegebenenfalls die Glasscheibe nur lose in dem Rahmen ein. Es müssen dann gesonderte Vorkehrungen getroffen werden, um die Glasscheibe in dem Rahmen zu fixieren. Werden keine gesonderten Vorkehrungen getroffen, besteht sogar unter Umständen die Möglichkeit, daß, wenn die Glasscheibe wesentlich zu klein gefertigt ist, oder anders herum der Rahmen wesentlich zu groß gefertigt ist, sich ein Spalt zwischen Glasscheibe und Rahmen bildet. Die besonderen Vorkehrungen können insbesondere darin bestehen, die Glasscheibe oder die Füllung in dem Rahmen durch erhebliche Mengen Silikon zu fixieren, wie dies bereits oben dargelegt worden ist.

Der Erfindung liegt daher die Aufgabe zugrunde, ein Element bereitzustellen, mit dem Lichtausschnitte in einer Tür oder einem Fenster herstellbar sind, das wesentlich flexibler einsetzbar ist.

Die Aufgabe wird erfindungsgemaß dadurch gelöst, daß das Fixierelement ein Verbindungsglied zur Verbindung mit der Profilleiste des Ornamentrahmens aufweist, wobei das Verbindungsglied ein hammerkopfartiges Verriegelungselement aufweist und wobei das Verbindungsglied mit dem Verriegelungstelement in eine T-förmige Nut der Profilleiste eindrehbar ist.

Im einzelnen ist insbesondere auch vorgesehen, daß das Verbindungsglied im Kreuzungsbereich, und zwar in der Mitte des Kreuzungsbereichs der Arme angeordnet ist, sodaß das Fixierelement sicher von der Profilleite aufgenommen werden kann. Desweiteren kann nach einem weiteren Merkmal das Verbindungsglied durch das Fixierelement aufnehmbar sein.

Nach einem vorteilhaften Merkmal der Erfindung ist vorgesehen, daß im Kreuzungsbereich jeweils zweier Arme eine kreisartige Aussparung vorgesehen ist; dies dient zum einen der Verminderung der Kerbwirkung; zum anderen wird hierdurch aber auch erreicht, daß das Fixierelement im Eckbereicht nicht derart genau bearbeitet werden muß, daß mit Sicherheit ausgeschlossen ist, daß die Ecke der Scheibe an dem Fixierelement anstößt; in diesem Fall wäre eine paßgenaue Aufnahme der Scheibe durch das Fixierelement nicht möglich. Die Höhe des Fixierelementes entspricht etwa der Scheibendicke, wobei zu berücksichtigen ist, daß zwischen Profilleiste und Scheibe jeweils eine umlaufende Dichtung vorgesehen ist.

Anhand der Zeichnungen wird Erfindung nachstehend näher erläutert.
- Fig. 1: zeigt ein kreuzartig ausgebildetes Fixierelement in einer Draufsicht;
- Fig. 2: zeigt eine Seitenansicht gemäß Fig. 1.

Das insgesamt mit 1 bezeichnete Fixierelement besitzt die vier Arme 2, 3, 4 und 5, die jeweils im rechten Winkel zueinander stehen. Im Kreuzungspunkt der Arme 2 bis 5 befindet sich das Verbindungsglied 6. In den durch die Arme 2 bis 5 gebildeten Zwischenraum 7 ist jeweils eine Scheibe einsetzbar. Im Kreuzungsbereich jeweils zweier Arme ist weiterhin eine kreisartige Aussparung 8 vorgesehen, durch die insbesondere eine paßgenaue Aufnahme der Scheibe ermöglicht wird.

Das Verbindungsglied 6 besitzt das hammerkopfartige Verriegelungselement 9, das in die T-förmig ausgebildete Nut 10a einer Profilleiste 10 eindrehabr ist. Zum Eindrehen des Verbindungsgliedes 6 ist vorgesehen, daß das Verbindungsglied mit dem Verriegelungselement in die Nut eingedreht wird.

## Patentansprüche

1. Element zur Fixierung von mindestens zwei Glasscheiben (7) in einem Rahmen oder in einem Lichtausschnitt einer Türfüllung, wobei im Bereich des Fixierelementes (1) die Profilleiste (10) eines Ornamentrahmens geführt ist, wobei mindestens drei winklig zueinander angeordnete Arme (2 - 5) vorgesehen sind, wobei durch jeweils zwei Arme ein Zwischenraum zur Aufnahme von jeweils einer Glasscheibe (7) gebildet wird,
**dadurch gekennzeichnet**, daß
das Fixierelement (1) ein Verbindungsglied (6) zur Verbindung mit der Profilleiste (10) des Ornamentrahmens aufweist, wobei das Verbindungsglied (6) ein hammerkopfartiges Verriegelungselement (9) aufweist und wobei das Verbindungsglied (6) mit dem Verriegelungselement (9) in eine T-förmige Nut (10a) der Profilleiste (10) eindrehbar ist.

2. Fixierelement nach Anspruch 1
**dadurch gekennzeichnet**, daß
das Verbindungsglied (6) drehbar durch das Fixierelement (1) aufnehmbar ist.

3. Fixierelement nach Anspruch 1
**dadurch gekennzeichnet**, daß
das Verbindungsglied (6) im Kreuzungsbereich der Arme (2-5) angeordnet ist.

4. Fixierelement nach Anspruch 1
**dadurch gekennzeichnet**, daß
im Kreuzungsbereich jeweils zweier Arme (2-5) eine kreisartige Aussparung (8) vorgesehen ist.

5. Fixierelement nach Anspruch 1
**dadurch gekennzeichnet**, daß
die Höhe des Fixierelementes (1) etwa der Dicke der Scheiben (7) entspricht.

## Claims

1. Element for fixing at least two glass panes (7) in a frame or in a cutout of a door panel, whereas the section member (10) of an ornamental frame is guided in the area of the fixing element (1), whereas at least three arms (2 - 5), placed at an angle to each other, are provided, whereas two arms each create a space to receive one glass pane (7),
**characterized in that**
the fixing element (1) has a connecting member (6) for connection with the section member (10) of the ornamental frame, whereas the connecting member (6) has a T-head shaped locking element (9) and whereas the connecting member (6) can be screwed with its locking element (9) into a T-shaped groove (10a) of the section member (10).

2. Fixing element according to claim 1
**characterized in that**
the connecting member (6) can be screwed into the fixing element (1).

3. Fixing element according to claim 1
**characterized in that**
the connecting member (6) is placed in the intersecting area of the arms (2-5).

4. Fixing element according to claim 1
**characterized in that**
a circular recess (8) is provided at the intersecting area of two arms, respectively (2-5).

5. Fixing element according to claim 1
**characterized in that**
the height of the fixing element (1 ) corresponds approximately to the thickness of the panes (7).

## Revendications

1. Elément pour fixer au moins deux plaques de verre (7) dans un cadre ou dans une découpure d'un panneau de porte, le profilé (10) d'un cadre ornemental étant aménagé dans la région de l'élément de fixation (1), au moins trois bras (2 - 5 ) étant prévus, placés angulairement les uns par rapport aux autres, un espace libre servant à recevoir une plaque de verre (7) étant formé par deux bras respectivement,
**caractérisé en ce que**
l'élément de fixation (1) possède un élément de liaison (6) pour la connexion au profilé (10) du cadre ornemental, l'élément de liaison (6) ayant un élément de verrouillage en forme de T (9) et l'élément de liaison (6) pouvant être vissé dans une rainure en forme de T (10a) du profilé (10) par l'élément de verrouillage (9).

2. Elément de fixation selon la revendication 1
**caractérisé en ce que**
l'élément de liaison (6) peut être vissé dans l'élément de fixation (1).

3. Elément de fixation selon la revendication 1
**caractérisé en ce que**
l'élément de liaison (6) est placé dans la région de croisement des bras (2-5).

4. Elément de fixation selon la revendication 1
**caractérisé en ce que**
une mortaise circulaire (8) est prévue dans la région de croisement de deux bras (2-5) respectivement.

5. Elément de fixation selon la revendication 1
**caractérisé en ce que**
la hauteur de l'élément de fixation (1) correspond à peu près à l'épaisseur des plaques (7).
